# FASCICULE DE BREVET EUROPEEN

(11) **EP 1 520 105 B1**
(45) Date de publication et mention de la délivrance du brevet: **18.01.2006**
(21) Numéro de dépôt: 04742421.3
(22) Date de dépôt: 01.04.2004
(51) Int. Cl.: F04B 17/04, F04B 49/06

(54) **PROCEDE POUR DETECTER L'ETAT DE CHARGE D'UNE POMPE ELECTROMAGNETIQUE A NOYAU VIBRANT D'UN APPAREIL ELECTRODOMESTIQUE**
VERFAHREN ZUR BESTIMMUNG DES LADEZUSTANDES EINER ELEKTROMAGNETISCHEN LINEARPUMPEFüR HAUSHALTGERATE
METHOD FOR DETECTING THE STATE OF CHARGE OF AN ELECTROMAGNETIC PUMP HAVING A VIBRATING CORE AND PERTAINING TO AN ELECTRICAL HOUSEHOLD APPLIANCE

(30) Priorité: 22.05.2003 FR 0306143
(43) Date de publication de la demande: 06.04.2005
(73) Titulaire: SEB S.A., 69130 Ecully (FR)
(72) Inventeur: MAUNIER, Thierry, F-38540 Valencin (FR); BADOL, Pascal, F-69970 Chaponnay (FR)
(74) Mandataire: Kiehl, Hubert
(86) Numéro de dépôt international: PCT/FR2004/000823
(87) Numéro de publication internationale: WO 2004/106736

(56) Documents cités:
- DE-C- 19 534 464

## Description

La présente invention se rapporte à un procédé et à un dispositif pour détecter l'état de charge, et notamment le fonctionnement à vide, d'une pompe électromagnétique à noyau vibrant destiné à équiper un appareil électrodomestique. L'invention concerne également un appareil électrodomestique comportant un tel dispositif de détection.

De nombreux appareils électrodomestiques, tels que des fers à repasser à générateur de vapeur ou des machines à café automatiques, possèdent des circuits hydrauliques comportant des pompes électromagnétiques à noyau vibrant. Ces pompes sont généralement alimentées en eau par un réservoir possédant une capacité limitée. Or, il est important pour la sécurité de l'appareil et la fiabilité de la pompe de s'assurer que la pompe est bien alimentée en eau.

Il est connu pour garantir cette sécurité de détecter la présence ou l'absence d'eau dans le réservoir aux moyens de flotteurs, d'électrodes ou de capteurs de température, ces moyens étant le plus souvent reliés à une centrale de commande empêchant le fonctionnement de l'appareil lorsque le réservoir est vide.

Il est également connu de l'abrégé japonais JP 02185299 de détecter le manque d'eau dans le réservoir d'un fer à repasser en détectant le fonctionnement à vide de la pompe au moyen d'un capteur piézoélectrique placé à proximité de la pompe, ce capteur permettant de détecter les mouvements oscillatoires anormaux de la pompe crées lors de son fonctionnement à vide.

Il est également connu du document DE 195 34 464 de détecter le manque d'eau dans le réservoir ou le fonctionnement à vide de la pompe en analysant le contenu hautes fréquences du courant de la pompe.

De tels dispositifs pour détecter l'absence d'eau dans le réservoir ou le fonctionnement à vide de la pompe présentent toutefois l'inconvénient d'être relativement coûteux à mettre en oeuvre en faisant appel à des éléments supplémentaires à installer sur l'appareil.

Aussi, un but de la présente invention est de remédier à ces inconvénients en proposant un procédé et un dispositif pour détecter l'état de charge d'une pompe électromagnétique à noyau vibrant qui soit simple et économique à réaliser.

A cet effet, l'invention a pour objet un procédé pour détecter l'état de charge d'une pompe électromagnétique à noyau vibrant équipant un appareil électrodomestique, la pompe étant alimentée par une tension redressée mono alternance U_{P}, caractérisé en ce que, sur chaque période d'alimentation électrique de la pompe, l'état de charge de la pompe est détecté par la mesure du temps ΔT séparant l'instant t₀ où le courant de pompe I_{P} atteint son maximum d'un instant de référence t_{ref} du cycle d'alimentation électrique de la pompe.

Selon une autre caractéristique de l'invention, le procédé comporte les étapes suivantes:
- mesure à chaque instant t de la valeur du courant de pompe I_{P},
- détection de l'instant t₀ où le courant de pompe atteint son maximum,
- mesure du temps ΔT séparant l'instant t₀ de l'instant de référence t_{ref},
- détermination de l'état de charge de la pompe correspondant au ΔT mesuré.

Selon d'autres modes particuliers de réalisation, le procédé selon l'invention peut comprendre l'une ou plusieurs des combinaisons prises isolément ou selon toutes les combinaisons techniquement possibles :
- l'instant t_{ref} est l'instant t_{ref1} de la période d'alimentation où la tension d'alimentation U_{P} devient nulle ;
- l'instant t_{ref} est l'instant t_{ref2} où le courant de la pompe I_{P} devient nul;
- le procédé est utilisé pour détecter le fonctionnement à vide de la pompe;

L'invention concerne également un dispositif de détection de l'état de charge d'une pompe électromagnétique à noyau vibrant alimentée par une tension redressée mono alternance mettant en oeuvre le procédé précédemment décrit, caractérisé en ce qu'il comporte des moyens pour détecter l'instant t₀ où le courant de pompe I_{P} atteint son maximum.

L'invention concerne également un appareil électrodomestique muni d'une pompe électromagnétique à noyau vibrant alimentée par un réservoir et comportant un tel dispositif de détection de l'état de charge.

Selon une autre caractéristique de l'appareil selon l'invention, ledit dispositif de détection de l'état de charge est utilisé pour déterminer le fonctionnement à vide de la pompe et alerter l'utilisateur sur la nécessité de remplir le réservoir d'eau alimentant la pompe.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- la figure 1 est une vue en coupe, schématique, d'une pompe électromagnétique à noyau vibrant couramment utilisée sur les appareils électrodomestiques ;
- la figure 2 représente le schéma d'alimentation électrique de la pompe de la figure 1 équipée d'un dispositif de détection de l'état de charge selon un mode particulier de réalisation de l'invention ;
- la figure 3 représente deux graphes disposés en parallèles sur une même échelle de temps, le graphe supérieur représentant la tension d'alimentation du secteur U_{S} et le graphe inférieur représentant la tension d'alimentation de la pompe U_{P}, le courant de pompe I_{P} à vide et le courant de pompe I_{P} en charge ;
- la figure 4 est un organigramme illustrant les différentes étapes d'un mode particulier de réalisation du procédé selon l'invention utilisé pour détecter le fonctionnement à vide de la pompe.

La figure 1 représente schématiquement un exemple de pompe électromagnétique 1 à noyau vibrant classiquement utilisée sur un appareil électrodomestique du type fer à repasser à générateur de vapeur. La pompe est alimentée en eau par un réservoir non représenté sur la figure.

Conformément à la figure 1, la pompe 1 comporte une bobine 2 entourant un noyau creux métallique 4 monté coulissant, en direction axiale, à l'intérieur d'un élément tubulaire 3. Le noyau 4 comporte une extrémité 4a formant piston qui est guidée par un second élément tubulaire 5 muni de deux clapets anti-retour 6 et 7. Le champ magnétique créé par la bobine 2 provoque le déplacement du noyau 4 à l'encontre d'un ressort de rappel 9a, le mouvement du noyau 4 sous l'effet du ressort 9a étant amorti en fin de course par un second ressort 9b et par une butée élastique 8. La pompe est alimentée en eau par l'extrémité 3a de l'élément tubulaire 3 et l'eau est expulsée sous pression par l'orifice 5a de l'élément tubulaire 5.

La pompe électromagnétique 1 est alimentée par une tension U_{P} redressée mono alternance de sorte que le noyau 4 effectue un mouvement de va et vient lors de l'alimentation périodique de la bobine 2. La tension s'alimentation Up, illustrée sur la figure 3, est avantageusement obtenue par simple redressement, au moyen d'une diode, de la tension alternative U_{S} disponible sur le secteur.

La figure 2 illustre schématiquement l'alimentation électrique de la pompe 1 munie d'un dispositif de détection de l'état de charge selon l'invention. Conformément à cette figure, la pompe 1 est raccordée à la tension d'alimentation U_{P} en étant montée en série avec une résistance. Un microcontrôleur C possédant une entrée e₁ de convertisseur analogique numérique pour la mesure du courant de pompe I_{P} et une entrée e₂ de synchronisation de la tension secteur est raccordé au circuit d'alimentation de la pompe.

Le procédé selon l'invention pour détecter le fonctionnement à vide de la pompe, c'est à dire sans eau, va maintenant être décrit en se référant aux figures 3 et 4.

Dans une première étape 101 du procédé, le microcontrôleur C mesure à chaque instant le courant de pompe I_{P} et détermine, lors d'une deuxième étape 102, l'instant t₀ de la période d'alimentation de la pompe pour lequel le courant I_{P} est maximum.

Dans l'étape suivante 103, le microcontrôleur C mesure le temps ΔT écoulé entre l'instant t₀ précédemment détecté et un instant de référence t_{ref} du cycle d'alimentation de la pompe. Cet instant de référence t_{ref} est par exemple l'instant t_{ref1} de la courbe U_{P}, représentée en trait plein sur la figure 4, où la tension d'alimentation Up de la pompe devient nulle. Dans une variante de réalisation l'instant de référence t_{ref} pourra également correspondre à l'instant t_{ref2} où le courant de pompe I_{P} s'annule, le temps séparant l'instant t_{ref1} de l'instant t_{ref2} étant sensiblement constant sur chaque période d'alimentation et indépendant de la charge de la pompe 1.

Dans l'étape suivante 104 du procédé, le temps ΔT est comparé à un temps de référence ΔTₘₑₘ stocké dans une mémoire. Ce temps de référence ΔTₘₑₘ est obtenu par l'expérience et correspond au temps ΔT mesuré lorsque la pompe fonctionne à vide.

Dans l'étape suivante 105 du procédé, lorsque ΔT s'approche de la valeur de référence ΔTₘₑₘ correspondant au fonctionnement à vide de la pompe, l'alimentation électrique de la pompe est stoppée et une alarme est éventuellement déclenchée pour signaler la nécessiter de remplir le réservoir d'eau.

Les étapes du procédé décrites ci-dessus correspondent aux étapes mises en oeuvre sur chaque période de la tension d'alimentation redressée mono alternance Up, ces étapes étant renouvelées cycliquement.

Un tel procédé présente l'avantage d'être peu coûteux à mettre en oeuvre et d'assurer une détection fiable du fonctionnement à vide de la pompe. La demanderesse c'est en effet rendu compte par l'expérimentation que la crête du courant de pompe se déplaçait fortement en fonction de la charge de la pompe. Ainsi, comme cela est illustré sur la figue 3, le courant de pompe I_{P} lors du fonctionnement à vide de la pompe, représenté par la courbe A en trait mixte, présente une crête apparaissant beaucoup plus tard que la crête du courant de pompe I_{P} lors du fonctionnement en charge, représentée par la courbe B en pointillée.

Bien que dans l'exemple précédemment décrit le procédé selon l'invention est uniquement utilisé pour détecter le fonctionnement à vide de la pompe, le procédé selon l'invention pourra, dans des variantes de réalisation, être également utilisé pour détecter plus précisément différents états de charge de la pompe tels que la faible charge, la charge moyenne ou la forte charge. Pour ce faire, le temps ΔT mesuré au cours de l'étape 104 sera comparé à un tableau de valeurs de références mémorisées ΔTₘₑₘ obtenues expérimentalement pour différents états de charge de la pompe, de manière à identifier la valeur ΔTₘₑₘ la plus proche du temps ΔT mesuré et en déduire l'état de charge correspondant de la pompe.

Bien entendu, l'invention est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation, le dispositif de détection de l'état de charge pourra comprendre un dérivateur du type condensateur/résistance pour mettre en forme la dérivée du courant de pompe I_{P} et analyser le passage à zéro du signal dl_{P}/dt afin de déterminer l'instant t₀ où le courant est maximum.

## Revendications

1. Procédé pour détecter l'état de charge d'une pompe électromagnétique (1) à noyau vibrant équipant un appareil électrodomestique, ladite pompe (1) étant alimentée par une tension redressée mono alternance U_{P}, **caractérisé en ce que**, sur chaque période d'alimentation électrique de la pompe (1), l'état de charge de la pompe est détecté par la mesure du temps ΔT séparant l'instant t₀ où le courant de pompe I_{P} atteint son maximum d'un instant de référence t_{ref} du cycle d'alimentation électrique de la pompe.

2. Procédé selon la revendication 1, **caractérisé en ce qu'**il comporte les étapes suivantes:
- mesure à chaque instant t dé la valeur du courant de pompe I_{P},
- détection de l'instant t₀ où le courant de pompe atteint son maximum,
- mesure du temps ΔT séparant l'instant t₀ de l'instant de référence t_{ref},
- détermination de l'état de charge de la pompe correspondant au ΔT mesuré.

3. Procédé selon l'une quelconque des revendications 1 à 2, **caractérisé en ce que** l'instant t_{ref} est l'instant t_{ref1} de la période d'alimentation où la tension d'alimentation U_{P} devient nulle.

4. Procédé selon l'une quelconque des revendications 1 à 2, **caractérisé en ce que** l'instant t_{ref} est l'instant t_{ref2} où le courant de la pompe Ip devient nul.

5. Procédé selon l'une quelconque des revendications 1 à 4, **caractérisé en ce qu'**il est utilisé pour détecter le fonctionnement à vide de la pompe (1).

6. Dispositif de détection de l'état de charge d'une pompe électromagnétique (1) à noyau vibrant alimentée par une tension redressée mono alternance mettant en oeuvre le procédé selon l'une quelconque des revendications 1 à 5, **caractérisé en ce qu'**il comporte des moyens pour détecter l'instant t₀ où le courant de pompe I_{P} atteint son maximum.

7. Appareil électrodomestique comportant une pompe électromagnétique (1) à noyau vibrant alimentée par un réservoir, **caractérisé en ce qu'**il comporte un dispositif de détection de l'état de charge de la pompe (1) selon la revendication 6.

8. Appareil électrodomestique selon la revendication 7, **caractérisé en ce que** ledit dispositif de détection de l'état de charge est utilisé pour déterminer le fonctionnement à vide de la pompe et alerter l'utilisateur sur la nécessité de remplir le réservoir d'eau alimentant la pompe (1).

## Patentansprüche

1. Verfahren zur Erfassung des Lastzustands einer elektromagnetischen Pumpe (1) mit vibrierendem Kern, mit der ein Elektrohaushaltsgerät ausgestattet ist, wobei die Pumpe (1) von einer Einweggleichrichtungsspannung U_{P} versorgt wird, **dadurch gekennzeichnet, dass** in jeder Periode der elektrischen Versorgung der Pumpe (1) der Lastzustand der Pumpe erfasst wird, indem die Zeit ΔT zwischen dem Zeitpunkt t₀, zu dem der Pumpenstrom Ip sein Maximum erreicht, und einem Bezugszeitpunkt t_{ref} des Zyklus der elektrischen Versorgung der Pumpe gemessen wird.

2. Verfahren nach Anspruch 1, **dadurch gekennzeichnet, dass** es folgende Schritte umfasst:
- zu jedem Zeitpunkt t wird der Wert des Pumpenstroms I_{P} gemessen,
- der Zeitpunkt t₀, zu dem der Pumpenstrom sein Maximum erreicht, wird erfasst,
- die Zeit ΔT zwischen dem Zeitpunkt t₀ und dem Bezugszeitpunkt t_{ref} wird gemessen,
- der Lastzustand der Pumpe, der dem gemessenen Wert △T entspricht, wird bestimmt.

3. Verfahren nach Anspruch 1 oder 2, **dadurch gekennzeichnet, dass** der Zeitpunkt t_{ref} der Zeitpunkt t_{ref1} der Versorgungsperiode ist, zu dem die Versorgungsspannung U_{P} den Wert Null annimmt.

4. Verfahren nach Anspruch 1 oder 2, **dadurch gekennzeichnet, dass** der Zeitpunkt t_{ref} der Zeitpunkt t_{ref2} ist, zu dem der Pumpenstrom I_{P} den Wert Null annimmt.

5. Verfahren nach einem der Ansprüche 1 bis 4, **dadurch gekennzeichnet, dass** es zur Erfassung des Leerbetriebs der Pumpe (1) verwendet wird.

6. Vorrichtung zur Erfassung des Lastzustands einer elektromagnetischen Pumpe (1) mit vibrierendem Kern, welche von einer Einweggleichrichtungsspannung versorgt wird, wobei die Vorrichtung das Verfahren nach einem der Ansprüche 1 bis 5 anwendet, **dadurch gekennzeichnet, dass** sie Mittel zur Erfassung des Zeitpunkts t₀ aufweist, zu dem der Pumpenstrom I_{P} sein Maximum erreicht.

7. Elektrohaushaltsgerät mit einer elektromagnetischen Pumpe (1) mit vibrierendem Kern, die von einem Behälter versorgt wird, **dadurch gekennzeichnet, dass** es eine Vorrichtung zur Erfassung des Lastzustands der Pumpe (1) nach Anspruch 6 aufweist.

8. Elektrohaushaltsgerät nach Anspruch 7, **dadurch gekennzeichnet, dass** die Vorrichtung zur Erfassung des Lastzustands dazu verwendet wird, den Leerbetrieb der Pumpe zu bestimmen und den Benutzer darüber zu informieren, dass der Wasserbehälter, der die Pumpe (1) versorgt, gefüllt werden muss.

## Claims

1. A method of detecting the state of loading on a vibrating-core electromagnetic pump (1) equipping a household electrical appliance, said pump (1) being powered with a half-wave rectified voltage U_{P}, said method being **characterized in that**, over each electrical power supply period of the pump (1), the state of loading on the pump is detected by measuring the time ΔT between the instant to at which the pump current I_{P} reaches its maximum and a reference instant t_{ref} of the electrical power supply cycle of the pump.

2. A method according to claim 1, **characterized in that** it comprises the following steps:
· measuring the value of the pump current Ip at each instant t;
· detecting the instant to at which the pump current reaches its maximum;
· measuring the time ΔT between the instant to and the reference instant t_{ref}; and
· determining the state of loading on the pump that corresponds to the measured ΔT.

3. A method according to claim 1 or claim 2, **characterized in that** the instant t_{ref} is that instant t_{ref1} of the power supply period at which the power supply voltage U_{P} becomes zero.

4. A method according to claim 1 or claim 2, **characterized in that** the instant t_{ref} is that instant t_{ref2} at which the pump current I_{P} becomes zero.

5. A method according to any one of claims 1 to 4, **characterized in that** it is used to detect unloaded operation of the pump (1).

6. A detector device for detecting the state of loading on a vibrating-core electromagnetic pump (1) powered with a half-wave rectified voltage, said detector device implementing the method according to any one of claims 1 to 5, and being **characterized in that** it comprises means for detecting the instant to at which the pump current I_{P} reaches its maximum.

7. A household electrical appliance including a vibrating-core electromagnetic pump (1) fed by a reservoir, said household electrical appliance being
**characterized in that** it includes a detector device according to claim 6 for detecting the state of loading on the pump (1).

8. A household electrical appliance according to claim 7, **characterized in that** said detector device for detecting the state of loading is used to determine whether the pump is operating unloaded and to warn the user of the need to fill the water reservoir feeding the pump (1).
